# EUROPÄISCHE PATENTSCHRIFT

(11) **EP 0 197 244 B1**
(45) Veröffentlichungstag und Bekanntmachung des Hinweises auf die Patenterteilung: **11.04.1990**
(21) Anmeldenummer: 86100751.6
(22) Anmeldetag: 21.01.1986
(51) Int. Cl.: B65D 5/50

(54) **Verpackung mit aus einem umgebenden Behälter herausnehmbaren Geräten**
Packaging for a device that may be taken out of a surrounding container
Emballage pour appareil mis de façon amovible dans un récipient enveloppant

(30) Priorität: 04.02.1985 DE 3503719
(43) Veröffentlichungstag der Anmeldung: 15.10.1986
(73) Patentinhaber: SIEMENS AKTIENGESELLSCHAFT, 80333 München (DE)
(72) Erfinder: Schmiedel, Günther, D-8716 Dettelbach (DE)

(56) Entgegenhaltungen:
- DE-A- 2 027 927
- DE-A- 2 743 709
- US-A- 3 580 470

## Beschreibung

Die Erfindung bezieht sich auf eine Verpackung mit aus einem umgebenden Behälter herausnehmbaren Geräten, die in den Behälter zwischen aus Karton gebildeten Halterippen gelagert sind; eine derartige Verpackung ist aus der DE-AS 27 43 709 bekannt.

Gemäß Aufgabe vorliegender Erfindung soll eine konstruktiv einfache und den Strauraum des umgebenden Behälters maximal auslastende Verpackung für eine vorgeschriebene Behältergröße geschaffen werden, die trotzdem den zu verpackenden Geräten in Form von Axialventilatoren mit einem auf dem Motorwellenende eines Antriebsmotors befestigten und das Motorgehäuse radial überragenden mehrflügeligen Lüfterrad einen ausreichenden Schutz gegen Verpackungs - und Transportbeanspruchungen gewährleisten kann.

Die Aufgabe wird bei einer Verpackung der eingangs genannten Art erfindungsgemäß durch die Lehre des Anspruchs 1 gelöst; vorteilhafte Ausgestaltungen der Erfindung sind jeweils Gegenstand der Unteransprüche.

Durch die erfindungsgemäße Verpackung ist es möglich, einerseits die für den Versand bestimmten Axialventilatoren sicher gehaltert in die durch die seitlichen Wandteile gebildete wannenförmige Aufnahme auf einfache Weise einzustecken und andererseits durch ihre Schräglage mit überlappenden Lüfterradflügeln eine hohe Verpackungsdichte und Verpackungssteifigkeit zu gewährleisten, wobei die aus Karton gebildeten Aufstellhilfen in Form von erfindungsgemäß ausgebildeten Kartonstreifen mit geringem Aufwand herstellbar und wegen ihrer geringen Verschleißbeanspruchung gegebenenfalls auch mehrfach verwendbar sind. Das Einstecken der Ventilatoren zwischen die seitlich aufgerichteten Wandteile der Haupt-Kartonstreifen und deren ausgerichtetes Vorpositionieren auf dem Verpackungsboden läßt sich mit geringem Aufwand dadurch noch erleichtern, daß quer zur Kartonstreifen-Längsrichtung des Haupt-Kartonstriefens jeweils in die mit entsprechenden Einschubschlitzen versehenen Haupt-Kartonstreifen gleichartig U-profilierte und mit korrespondierenden Einschubschlitzen versehene Fuß-Kartonstreifen als Aufstellstützen und/oder Abstandshalter eingesteckt sind.

Nach einer weiteren Ausgestaltung der Erfindung ist vorgesehen, daß bei Anordnung von mehreren Haupt-Kartonstreifen parallel zueinander auf dem Verpackungsboden zwischen diese in Kartonstreifen-Längsrichtung aufrecht stehende Zwischen-Kartonstreifen beigestellt sind, die die in den Haupt-Kartonstreifen gelagerten Axialventilatoren in ihrer Höhe überragen. Auch die Zwischen-Kartonstreifen können bereits bei noch nicht in die wannenförmige Ausnehmung der Hauptkartonstreifen eingesteckten Axialventilatoren auf einfache Weise vorpositioniert aufgestellt werden, wenn nach einer weiteren Ausgestaltung der Erfindung die Zwischen-Kartonstreifen zwischen den stimseitigen Enden der Fuß-Kartonstreifen eingesteckt und durch diese aufrecht gehalten werden. Vorteilhafterweise dienen die Zwischen-Kartonstreifen einerseits zur seitlichen Abstützung und Berührungsschäden verhindernden Trennung der Lüfterräder und können andererseits nach einer Ausgestaltung der Erfindung auch dazu benutzt werden, über ihre oberen freien Enden einen weiteren Verpackungsboden für eine nächste Verpackungslage zu legen.

Die Erfindung wird im folgenden anhand eines schematisch dargestellten Ausführungsbeispiels in der Zeichnung näher erläutert; darin zeigen:
Fig. 1 in perspektivischer Ansicht einen einzelnen Hauptkartonstreifen mit je einem endseitigen eingesteckten Fuß-Kartonstreifen,
Fig. 2 in perspektivischer Ansicht einen Teilausschnitt des Haupt-Kartonstreifens mit eingestecktem Fuß-Kartonstreifen gemäß Fig. 1 mit drei in Schräglage erfindungsgemäß eingepackten Axialventilatoren,
Fig. 3 im Querschnitt einen Teilausschnitt aus einem Behälter mit zwei übereinander gelegenen Verpackungsböden mit je zwei parallel zueinander angeordneten Haupt-Kartonstreifen mit eingesteckten Fuß-Kartonstreifen und Zwischenwand-Kartonstreifen.

Fig. 1 zeigt einen einzelnen U-profilierten Haupt- Kartonstreifen 2 mit seitlich aufgerichteten Wandteilen 21, 22. In der Nähe der Ended des Haupt-Kartonstreifens 2 ist jeweils quer zu dessen Längsrichtung in den mit entsprechenden Einschubschlitzen versehenen Haupt-Kartonstreifen ein gleichartig U-profilierter und mit korrespondierenden Einschubschlitzen versehener Fuß-Kartonstreifen 23 bzw. 24 als Aufstellstütze und/oder Abstandshalter zu einem hier nicht gezeichneten weiteren parallel angeordneten Haupt-Kartonstreifen eingesteckt.

Fig. 2 zeigt einen vergrößerten Ausschnitt des Haupt-Kartonstreifens 2 aus Fig. 1. In die durch die seitlich aufgerichteten Wandteile zusammen mit dem aufliegenden Fußteil gebildeten wannenförmigen Einsatz sind mit ihren motorseitigen Enden 6;7;8 drei Axiallüfter in nach links gekippter Schräglage eingesteckt, so daß die benachbarten Lüfterradteile jeweils hintereindander angeordneter Axialventilatoren einander überlappen und dabei das motorseitige Ende eines Axialventilators zwischen den Lüfterflügeln des nächsten Axialventilators zur Anlage kommt sowie der linke äußere Axialventilator sich mit seinem motorseitigen Ende 6 an dem querliegenden Fuß-Kartonstreifen 23 zwischen den Wandteilen 21, 22 in Längsrichtung abstützen kann.

Fig. 3 zeigt im Querschnitt den Teilausschnitt aus einem umgebenden Behälter 1, der hier ebenfalls aus einem von oben beschickbaren und mit einem Stülpdeckel verschließbaren Wellpappe-Karton besteht. In diesen Behälter 1 sind auf dem unteren Verpackungsboden 12 mehrere Haupt-Kartonstreifen parallel zueinander aufgelegt, von denen im vorliegenden Ausschnitt zwei Haupt-Kartonstreifen 2, 3 mit seitlich aufgerichteten Wandteilen 21, 22 bzw. 31, 32 und querverlaufenden Fuß-Kartonstreifen 24; 34 gezeigt sind. Die Fuß-Kartonstreifen 24, 34 dienen sowohl als Aufstellhilfe für die Haupt- Kartonstreifen 2, 3 als auch als Distanzhalter zwischen den Haupt-Kartonstreifen 2,3, wobei gemäß einer Ausgestaltung der Erfindung zwischen die voreinander liegenden Stirseiten der Fuß-Kartonstreifen 24; 34 aufrecht stehende Zwischenwand-Kartonstreifen 14; 15 zwischengesteckt und derart auch bei bereits nicht mit Axialventilatoren bestückten Haupt-Kartonstreifen 2; 3 aufrecht gehalten werden. Zur zusätzlichen Sicherung ist auch zwischen dem linken stirnseitigen Ende des Fuß-Kartonstreifens 24 und der benachbarten Innenwand des umgebenden Behälters 1 ein Zwischen-Kartonstreifen 19 eingesteckt und aufrecht gehalten.

Über die Oberkanten der Zwischen-Kartonstreifen 14, 15 und 19 ist ein weiterer Verpackungsboden 13 gelegt, auf dem, wie zuvor für den Verpackungsboden 12 beschrieben, in einer weiteren Stapelschicht wiederum Haupt-Kartonstreifen 4, 5 mit seitlich aufgerichteten Wandteilen 41, 42 bzw. 51, 52 und hier sichtbaren Fuß-Kartonstreifen 44, 54 sowie Zwischen-Kartonstreifen 16, 17 bzw. 18 eingesteckt sind.

## Patentansprüche

1. Verpackung mit aus einem umgebenden Behälter herausnehmbaren Geräten, die in dem Behälter zwischen aus Karton gebildeten Halterippen geführt gelagert sind, dadurch gekennzeichnet, daß bei Anwendung auf die Verpackung von Axialventilatoren mit einem auf dem Motorwellenende eines Antriebsmotors befestigten und das Motorgehäuse radial überragenden mehrflügeligen Lüfterrad U-profilierte Haupt-Kartonstreifen (2,3 bzw. 4;5) mit in Kartonstreifen-Längsrichtung verlaufenden, seitlich aufgerichteten Wandteilen (21,22; 31,32 bzw. 41,42; 51,52) auf einem Verpackungsboden (12 bzw. 13) aufgestellt und die Axialventilatoren jeweils mit ihrem motorseitigen Ende (6;7;8) in Schräglage zwischen zwischen die Wandteile eingesteckt sind, derart daß die Lüfterräder (9; 10; 11) der hintereinander eingesteckten Axialventilatoren in Längsrichtung einander überlappen und jeweils ein Motor eines Axialventilators zwischen zwei Flügeln des Lüfterrades des nachfolgenden Axialventilators angeordnet ist.

2. Verpackung nach Anspruch 1, dadurch gekennzeichnet, daß eine ungradzahlige, insbesondere fünfzahlige Anzahl von Flügeln pro Lüfterrad (9;10;11) vorgesehen ist.

3. Verpackung nach Anspruch 1 oder 2, dadurch gekennzeichnet, daß quer zur Kartonstreifen-Längsrichtung in die mit entsprechenden Einschubschlitzen versehenen Haupt-Kartonstreifen (2;3 bzw. 4;5) gleichartig U-profilierte und mit korrespondierenden Einschubschlitzen versehene fuß-Kartonstreifen (23,24; 33,34 bzw. 43,44;53,54) als Aufstellstützen und/oder Abstandshalter eingesteckt sind.

4. Verpackung nach einem der Ansprüche 1 bis 3, dadurch gekennzeichnet, daß mehrere Haupt- Kartonstreifen (2;3 bzw. 4;5) parallel zueinander auf dem Verpackungsboden (12 bzw. 13) auf- und zwischen diese in Kartonstreifen-Längsrichtung aufrecht stehende Zwischen-Kartonstreifen (14, 15 bzw. 16,17) beigestellt sind, die die in den Haupt-Kartonstreifen gelagerten Axialventilatoren in ihrer Höhe überragen.

5. Verpackung nach Anspruch 3 und 4, dadurch gekennzeichnet, daß die Zwischen-Kartonstreifen (14,15 bzw. 16,17) zwischen den stimseitigen Enden der Fuß-Kartonstreifen (23,24; 33,34 bzw. 43,44; 53,55) eingesteckt und durch diese aufrecht gehalten wird.

6. Verpackung nach Anspruch 4 und/oder 5, dadurch gekennzeichnet, daß über die oberen freien Ended der Zwischen-Kartonstreifen (14; 15) ein weiterer Verpackungsboden (13) gelegt ist.

7. Verpackung nach einem der Ansprüche 1 bis 6, dadurch gekennzeichnet, daß die Haupt- und/oder Fuß- und/oder Zwischen-Kartonstreifen aus stanzgeschnittener und/oder geschlitzter flacher Wellpappe gebildet sind.

## Claims

1. Packing for devices which may be removed from a surrounding container and which are mounted such that they are guided in the container between holding ribs formed of cardboard, characterised in that when used in the packaging of axial fans having a multi-blade fan wheel secured to the motor shaft end of a drive motor and radially projecting above the motor housing, U-profiled main cardboard strips (2; 3 or 4; 5 respectively) with wall portions (21, 22; 31, 32 or 41, 42; 51, 52 respectively), which extend in the longitudinal direction of the cardboard strips and are erected laterally, are set up on a packing base (12 or 13 respectively), and the motor-side end (6; 7; 8) of each axial fan is inserted between the wall portions in an inclined position in such a way that the fan wheels (9; 10; 11) of the axial fans, inserted one after the other, overlap each other in the longitudinal direction and, in each case, a motor of an axial fan is arranged between two blades of the fan wheel of the following axial fan.

2. Packing according to claim 1, characterised in that an uneven number of, more particularly five, blades is provided per fan wheel (9; 10; 11).

3. Packing according to claim 1 or 2, characterised in that transverse to the longitudinal direction of the cardboard strips there are inserted into the main cardboard strips (2; 3 or 4; 5 respectively), provided with suitable insert slots, similarly U-profiled foot cardboard strips (23, 24; 33, 34 or 43, 44; 53, 54 respectively), which are provided with corresponding insert slots, as erection supports and/or spacers.

4. Packing according to one of the claims 1 to 3, characterised in that several main cardboard strips (2; 3 or 4; 5 respectively) are set up parallel to each other on the packing base (12 or 13 respectively) and between the latter there are added, in the longitudinal direction of the cardboard strips, upright intermediate cardboard strips (14, 15 or 16, 17 respectively) which, in terms of their height, project above the axial fans mounted in the main cardboard strips.

5. Packing according to claim 3 and 4, characterised in that the intermediate cardboard strips (14, 15 or 16, 17 respectively) is (sic) inserted between the face ends of the foot cardboard strips (23, 24; 33, 34 or 43, 44; 53, 55 respectively) and held upright by means of the latter.

6. Packing according to claim 4 and/or 5, characterised in that a further packing base (13) is laid above the upper free ends of the intermediate cardboard strips (14; 15).

7. Packing according to one of the claims 1 to 6, characterised in that the main and/or foot and/or intermediate cardboard strips are formed of punch- cut and/or slotted planar corrugated board.

## Revendications

1. Emballage pour des appareils qui peuvent être retirés d'un récipient enveloppant et qui sont placés dans le récipient en étant guidés entre des nervures de maintien formées par du carton, caractérisé par le fait que, dans le cas de l'utilisation de cet emballage pour emballer des ventilateurs axiaux comportant un rotor à plusieurs pales, fixé sur l'extrémité de l'arbre d'un moteur d'entraînement et faisant saillie radialement par rapport au carter du moteur, des bandes principales de carton à profil en U (2; 3 ou 4; 5) possédant des éléments de paroi latéraux verticaux (21, 22; 31, 32 ou 41, 42; 51, 52), qui s'étendent dans la direction longitudinale des bandes de carton, sont mises en place sur un fond (12 ou 13) de l'emballage, et des ventilateurs axiaux sont introduits, respectivement par leur extrémité (6; 7; 8), située du côté du moteur, dans une position oblique telle, entre les éléments de paroi, que les rotors (9; 10; 11) des ventilateurs axiaux introduits les uns derrière les autres se chevauchent dans la direction longitudinale et que respectivement le moteur d'un ventilateur axial est disposé entre deux pales du rotor du ventilateur axial suivant.

2. Emballage suivant la revendication 1, caractérisé par le fait qu'il est prévu, pour chaque rotor (9; 10; 11), un nombre impair de pales, notamment cinq pales.

3. Emballage suivant la revendication 1 ou 2, caractérisé par le fait que des bandes de carton formant pieds (23, 24; 33, 34 ou 43, 44; 53, 54), possédant le même profil en forme de U et des fentes d'insertion correspondantes, sont insérées, sous la forme de pieds de support et/ou d'entretoises dans les bandes de carton principales (2; 3 ou 4; 5), transversalement par rapport à la direction longitudinale de ces bandes, qui comportent des fentes d'insertion correspondantes.

4. Emballage suivant l'une des revendications 1 à 3, caractérisé par le fait que plusieurs bandes principales de carton (2; 3 ou 4; 5) sont disposées parallèlement entre elles sur le fond (12 ou 13) de l'emballage et qu'entre ces bandes principales de carton se trouvent disposées des bandes intercalaires de carton (14, 15 ou 16, 17), qui sont perpendiculaires à la direction longitudinale des bandes de carton et ont une hauteur supérieure aux ventilateurs axiaux introduits dans ces bandes principales.

5. Emballage suivant les revendications 3 et 4, caractérisé par le fait que les bandes intercalaires de carton (14, 15 ou 16, 17) sont insérées entre les extrémités frontales des bandes de carton formant pieds (23, 24; 33, 34 ou 43, 44; 53, 55) et sont maintenues verticalement par ces dernières.

6. Emballage suivant la revendication 4 et/ou 5, caractérisé par le fait qu'un autre fond d'emballage (13) est placé au-dessus des extrémités supérieures libres des bandes intercalaires de carton (14; 15) .

7. Emballage suivant l'une des revendications 1 à 6, caractérisé par le fait que les bandes principales de carton et/ou les bandes de carton formant pieds et/ou les bandes intercalaires de carton sont constituées par du carton ondulé plat découpé et/ou fendu.
